# EUROPÄISCHE PATENTSCHRIFT

(11) **EP 3 287 727 B1**
(45) Veröffentlichungstag und Bekanntmachung des Hinweises auf die Patenterteilung: **06.03.2019**
(21) Anmeldenummer: 17001417.9
(22) Anmeldetag: 22.08.2017
(51) Int. Cl.: F27D 3/00, F27D 5/00

(54) **BRENNHILFSMITTEL**
BURNING KIT
ACCESSOIRE D'ENFOURNEMENT

(30) Priorität: 26.08.2016 DE 102016010228
(43) Veröffentlichungstag der Anmeldung: 28.02.2018
(73) Patentinhaber: Schunk Ingenieurkeramik GmbH, 47877 Willich-Münchheide (DE)
(72) Erfinder: Brands, Detlef, 40667 Meerbusch (DE); Meurer, Joachim, 41747 Viersen (DE)
(74) Vertreter: Sparing Röhl Henseler

(56) Entgegenhaltungen:
- EP-A1- 0 964 217
- EP-A1- 1 842 017
- EP-A1- 1 870 653
- DE-A1-102006 038 149
- DE-U1- 20 305 182

## Beschreibung

Die Erfindung betrifft ein Brennhilfsmittel nach dem Oberbegriff des Anspruchs 1.

Aus WO 2012/076159 A1 ist ein gattungsgemäßes Brennhilfsmittel bekannt. Die konstruktive Gestaltung des Brennhilfsmittels ermöglicht eine multifunktionale Nutzung als Auflage für Brenngut bzw. Rohlinge. Das Brennhilfsmittel weist mindestens zwei parallel zueinander beabstandet fixierte, längliche Profile auf, in die Querstäbe zur lösbaren mechanischen Verbindung mit den Profilen und als Auflagen für das Brenngut einsetzbar sind. Das Brennhilfsmittel ist dabei skelettartig mit Querstäben aufbaubar, wobei die Querstäbe lösbar positionierbar sind. Die Positionierung erfolgt durch eine Zwangsführung der Querstabenden hin zu vorbestimmten Rastvertiefungen. Nachteilig ist, dass zur parallel beabstandeten Fixierung der Profile endseitig der Profile Verschlussriegel erforderlich sind, die zur thermischen Masse des Brennhilfsmittels beitragen.

Aus DE 20 2006 009 973 U1 ist ein Brennhilfsmittel in Form eines Setzgestells zur Aufnahme von Brenngut während eines Ofenbrands bekannt, das eine Anzahl Stäbe aufweist, die nach Art eines Rostes zur Auflagerung des Brenngutes über mindestens zwei Riegel beabstandet zueinander fixiert sind. Damit das Setzgestell als stabile Unterlage für das Brenngut mit einer vergleichsweise geringen Masse auskommt, ist vorgesehen, dass mindestens zwei Riegel jeweils eine Steckleiste mit einer Anzahl Stecköffnungen für die Stäbe bilden. Die Stecköffnungen sind Durchgangsöffnungen, durch die die Stäbe quer zur Längsrichtung der Riegel einsetzbar sind. Mittels eines in eine innere Durchgangsöffnung der Riegel einsetzbaren Steckverbinders sind die Stäbe gemeinsam an einem Riegel fixierbar. Nachteilig ist, dass die gemeinsame Fixierung durch einen Steckverbinder eine hohe Fertigungsgenauigkeit erfordert und die Steckverbinder die thermische Masse des Brennhilfsmittels erhöhen.

Aus DE 10 2006 038 149 A1 ist ein Brenngestellaufbau bekannt, welcher aus mehreren Brenngestellen aufgebaut ist. Jedes Brenngestell weist zwei Kassetten auf, welche Brennstäbe halten. Eine Auszugssicherung ist vorgesehen, welche dafür sorgt, dass in der auszugsgesicherten Stellung die Brennstäbe in axialer Richtung gesichert sind. In einer Freigabestellung, bei der die Kassetten gegeneinander verschoben sind, können die Brennstäbe aus den Kassetten entnommen werden. Nachteilig ist, dass sämtliche Brennstäbe einer Kassette nur gemeinsam gesichert und entsichert werden können, so dass ein Austausch einzelner Brennstäbe aufwändig ist.

Aufgabe der Erfindung ist es daher, ein Brennhilfsmittel zu schaffen, dessen Aufbau vereinfacht und dessen thermische Masse besser optimiert ist.

Diese Aufgabe wird durch die Merkmale des Anspruchs 1 gelöst.

Hierdurch wird ein Brennhilfsmittel geschaffen, bei dem die Profile zusammen mit den in diese einsteckbaren Querstäben erster Art einen Stützrahmen bilden. Die erfindungsgemäßen Querstäbe bewirken dabei zusätzlich zu ihrer Funktion als Auflage für Brenngut bzw. Rohlinge eine Lagefixierung der Profile zueinander. Die Lagefixierung der Profile wird erreicht durch das Einbringen eines auf den Querstäben erster Art angeordneten Vorsprungs in den Hohlraum zwischen zwei Wände der doppelwandig ausgebildeten Seitenteile. Das Einbringen erfolgt durch Einstecken des auf den Querstäben erster Art endseitig ausgebildeten Vorsprungs in ein auf der innenstehenden Wand des Seitenteils vorgesehenes Langloch. Durch Absenken des Querstabs in den abwärtsgerichteten Verjüngungsabschnitt des Langlochs wird der Vorsprung fallenartig im Bereich des Verjüngungsabschnitts zwischen den zwei Wänden des Seitenteils positioniert. Auf diese Weise wird eine greifende axiale Lagefixierung zwischen den Querstäben erster Art und den Seitenteilen des Brennhilfsmittels geschaffen. Die greifende axiale Lagefixierung der Querstäbe erster Art bewirkt eine Stabilisierung des Stützrahmens, so dass auf zusätzliche die Seitenteile fest verbindende Elemente verzichtet werden kann. Der konstruktive Aufbau des erfindungsgemäßen Brennhilfsmittels ist daher vereinfacht und dessen thermische Masse verringert.

Der abwärtsgerichtete Verjüngungsabschnitt bildet durch die schlüssellochförmige Ausbildung des Langlochs eine Vorzugslage für den eingesteckten Querstab erster Art. Diese Vorzugslage wird unter dem Eigengewicht des Querstabs erster Art eingenommen und beibehalten. Ein unbeabsichtigtes Lösen der axialen Lagefixierung wird so verhindert. Es wird eine innere Positionierung des Vorsprungs in dem Hohlraum des Seitenteils mittels eines Schlüssel-/Schlossprinzips realisiert.

Die innenstehende Wand kann Aufnahmen zum Einstecken von Querstäben zweiter Art aufweisen. Durch Vorsehen von Querstäben erster und zweiter Art mit unterschiedlichen Querschnittsprofilen können für das jeweils aufzulegende Brenngut angepasste Auflageflächen gebildet werden. Die Querstäbe erster Art können ein eckiges Querschnittsprofil aufweisen, wodurch eine axiale Drehung der Querstäbe erster Art im Verjüngungsabschnitt des Langlochs verhindert wird. Die Querstäbe zweiter Art weisen vorzugsweise ein rundes Querschnittsprofil auf, um ein axiale Drehung der Querstäbe zweiter Art im eingesteckten Zustand zu ermöglichen.

Vorzugsweise weisen die Querstäbe zweiter Art endseitig jeweils Vorsprünge auf, die axial in Eingriff bringbar sind mit der jeweiligen innenstehenden Wand des Seitenteils. Die Querstäbe zweiter Art bilden dann Stützstreben aus, die die Seitenteile in Querrichtung stabilisieren. Die Querstäbe zweiter Art können jeweils mit den einander zugewandten Innenseiten der innenstehenden Wände axial in Eingriff stehen. Die innenstehenden Wände sind dann zwischen den außenseitig angeordneten Vorsprüngen der Querstäbe erster Art und den innenseitig angeordneten Vorsprüngen der Querstäbe zweiter Art als Anschlägen lagefixiert, wodurch ein besonders stabiler Stützrahmen ausgebildet wird.

Die Vorsprünge der Querstäbe erster Art kann eine axiale Erstreckung aufweisen, die einer axialen Erstreckung des Hohlraums in Steckrichtung angepasst ist. Durch die Anpassung ist das axiale Spiel der Querstäbe erster Art in Steckrichtung einstellbar. Das axiale Spiel kann durch die Anpassung so eingestellt sein, dass eine formschlüssige axiale Lagefixierung der Querstäbe erster Art besteht.

Ferner kann ein Fixierelement vorgesehen sein, das zu einem in den Verjüngungsabschnitt abgesenkten Querstab erster Art in ein Langloch einsteckbar ist. Dadurch kann ein abgesenkter Querstab im Verjüngungsabschnitt des Langlochs fixiert werden. Durch Blockierung der Öffnung des Langlochs wird der hintergreifende Eingriff zwischen Querstab erster Art und Seitenteil für jeden Querstab einzeln gesichert. Zudem wird ein Formschluss in zur Steckrichtung im Wesentlichen senkrechter Richtung gebildet, so dass der Querstab in allen Raumrichtungen gesichert im Seitenteil aufgenommen ist. Dadurch kann das Brennhilfsmittel an den Querstäben getragen werden. Die Transportfähigkeit des Brennhilfsmittels ist somit verbessert.

Vorzugsweise ist das Fixierelement gegenüber einem in den Verjüngungsabschnitt abgesenkten Querstab erster Art und/oder dem zugehörigen Vorsprung des Querstabs mittels einer Stiftverbindung lösbar fixiert. Eine solche Stiftverbindung sichert das Fixierelement vor einer Verlagerung in Steckrichtung.

Das Seitenteil kann eine skelettartige Stützstruktur besitzen. Durch eine Skelettbauweise wird die Stabilität der Seitenteile erhöht und die filigrane Ausgestaltung reduziert zugleich die thermische Masse des Brennhilfsmittels.

Die Stützstruktur kann vorzugsweise miteinander verstrebte, pfostenartige Tragelemente aufweisen, die übereinander stapelbar sind. Bei Stapelung der Brennhilfsmittel bilden die pfostenartigen Tragelemente Eckpfosten des Brenngestells aus, die eine kippsichere Stapelbarkeit gewährleisten und die auf das Brenngestell wirkenden Lasten eckseitig abtragen.

Die Seitenteile, Querstäbe und Vorsprünge bestehen vorzugsweise aus einer Keramik, insbesondere aus einer technischen SiC-Keramik, wodurch sich Vorteile hinsichtlich Produktionsstandzeit und Dauerstandsfestigkeit ergeben. Geringere thermische Massen sind werkstoffbedingt möglich als auch formbedingt möglich.

Weitere Vorteile und Ausgestaltungen der Erfindung sind der nachfolgenden Beschreibung und den Unteransprüchen zu entnehmen,

Die Erfindung wird nachstehend anhand der in den beigefügten Abbildungen dargestellten Ausführungsbeispiele näher erläutert.
Fig. 1 zeigt schematisch eine perspektivische Ansicht zweier als stapelbare Kassetten ausgebildeter Brennhilfsmittel gemäß einem Ausführungsbeispiel der Erfindung,
Fig. 2 zeigt schematisch eine perspektivische Detailansicht des Brennhilfsmittels nach Fig. 1,
Fig. 3 zeigt schematisch eine Seitenansicht eines erfindungsgemäßen Brenngestells nach Fig. 1,
Fig. 4 zeigt schematisch eine weitere Seitenansicht eines erfindungsgemäßen Brenngestells nach Fig. 1,
Fig. 5 zeigt schematisch eine Detailansicht einer Querschnittsdarstellung eines Seitenteils eines Brennhilfsmittels nach Fig. 1 in der Ebene eines Querstabs zweiter Art,
Fig. 6 zeigt schematisch eine Detailansicht einer Querschnittsdarstellung eines Seitenteils eines Brennhilfsmittels nach Fig.1 in der Ebene eines Querstabs erster Art,
Fig. 7 zeigt schematisch eine geschnittene perspektivische Detailansicht eines Seitenteils eines Brennhilfsmittels nach Fig. 1 in der Ebene eines Querstabs erster Art,
Fig. 8 zeigt schematisch eine perspektivische Ansicht von drei gestapelten Brennhilfsmitteln gemäß einem zweiten Ausführungsbeispiel der Erfindung,
Fig. 9 zeigt schematisch eine perspektivische Detailansicht des erfindungsgemäßen Brenngestells nach Fig. 8,
Fig. 10 zeigt schematisch eine Seitenansicht des erfindungsgemäßen Brenngestells nach Fig. 8,
Fig. 11 zeigt schematisch eine perspektivische Ansicht eines Seitenteils eines Brennhilfsmittels gemäß dem zweiten Ausführungsbeispiel,
Fig. 12 zeigt schematisch eine Seitenansicht eines Seitenteils eines Brennhilfsmittels gemäß dem zweiten Ausführungsbeispiel,
Fig. 13 zeigt schematisch eine Schnittdarstellung eines Seitenteils gemäß dem zweiten Ausführungsbeispiel in der Schnittebene B-B gemäß Fig. 12.

Fig. 1 zeigt zwei als stapelbare Kassetten ausgebildete Brennhilfsmittel 1 gemäß einem Ausführungsbeispiel der Erfindung. Die Brennhilfsmittel 1 dienen zur Aufnahme von Brenngut für das Brennen von Gegenständen in einem Ofen. Die Brennhilfsmittel 1 umfassen mindestens zwei zueinander beabstandete Seitenteile 2, 3, in die Querstäbe 4 erster Art zur lösbaren mechanischen Verbindung mit den Seitenteilen 2, 3 und als Auflagen für das Brenngut steckbar sind.

Die mindestens zwei Seitenteile 2, 3 sind durch die Querstäbe 4 erster Art miteinander verbunden und können so einen Stützrahmen bilden. Die Verbindung zwischen Seitenteilen 2, 3 und den Querstäben 4 erster Art ist eine Steckverbindung. Bei der Steckverbindung verläuft die Steckrichtung vorzugsweise im Wesentlichen senkrecht zu den innenstehenden Wänden der Seitenteile 2, 3. Die Seitenteile 2, 3 bilden die Seitenwände des Stützrahmens.

Die Seitenteile 2, 3 sind doppelwandig ausgebildet. Insbesondere können die Seitenteile 2, 3 Hohlprofile sein. Zur Materialeinsparung und zur Verringerung der thermischen Masse des Brennhilfsmittels 1 können die Seitenteile 2, 3 in Bereichen zwischen den Steckverbindungen Aussparungen 18 aufweisen. Bei als stapelbare Kassetten ausgebildeten Brennhilfsmitteln 1 weisen die Seitenteile 2, 3 vorzugsweise an ihrer Ober- und Unterseite Stapelflächen auf. Auf den Stapelflächen sind vorzugsweise Verbindungselemente 19, 20, insbesondere Verbindungselemente 19, 20 einer Nut-/Federverbindung, vorgesehen, die beim Stapeln der Kassetten in Eingriff gelangen. Die Stapelbarkeit der Kassetten wird so verbessert. Vorzugsweise ist vorgesehen, dass die Verbindungselemente der Nut-/Federverbindung auf mindestens zwei Stapelflächen eines Seitenteils 2, 3 unterschiedlich gerichtet angeordnet sind. Ein Verrutschen der gestapelten Kassetten gegeneinander wird so verhindert.

Die Fig. 2 zeigt eine Detailansicht eines erfindungsgemäßen Brennhilfsmittels 1 nach Fig. 1, die die Steckverbindung zwischen Seitenteilen 2, 3 und Querstäben 4 erster Art erläutert. Fig. 2 zeigt die Steckverbindung im eingesteckten und im gelösten Zustand. Die Seitenteile 2, 3 sind doppelwandig ausgebildet unter Einschluss eines Hohlraumes 5 für eine beidseitige mechanische Verankerung eingesteckter Querstäbe 4. An den Querstäben ist dazu jeweils mindestens ein Vorsprung 6 jeweils endseitig ausgebildet. Der Vorsprung 6 ist schlüsselartig in den zugehörigen Hohlraum 5 einsteckbar durch ein an der jeweils innenstehenden Wand 7, 8 des doppelwandigen Seitenteils 2, 3 vorgesehenes Langloch 9. Das Langloch weist einen abwärtsgerichteten Verjüngungsabschnitt 10 auf, in den ein Querstab 4 unter seinem Eigengewicht absenkbar ist. Dadurch ist der jeweilige Vorsprung 6 mit der jeweils innenstehenden Wand 7, 8 in einen hintergreifenden Eingriff bringbar.

Das in Fig. 1 dargestellte Seitenteil 2 weist insgesamt vier Langlöcher 9 auf, von denen zwei in Fig. 2 sichtbar sind. Die Langlöcher 9 weisen einen oberen, gegenüber dem abwärtsgerichteten Verjüngungsabschnitt 10 verbreiterten Einsteckabschnitt 21 auf. Einsteckabschnitt 21 und Verjüngungsabschnitt 10 sind miteinander verbunden und können sich in einzelnen Ausführungsformen auch überlappen. Das Langloch 9 ist dadurch schlüssellochförmig ausgebildet. Der Querschnitt des Einsteckabschnitts 21 ist vorzugsweise dem Querschnittsprofil des Querstabs 4 erster Art im Bereich des Vorsprungs 6 angepasst. Der Breite des Verjüngungsabschnitts ist vorzugsweise der Breite des Querstabs 4 erster Art angepasst, so dass ein in den Verjüngungsabschnitt abgesenkter Querstab 4 nur geringes horizontales Spiel hat.

Der Vorsprung 6 ist mit dem Querstab 4 erster Art im Bereich des Einsteckabschnitts 21 in das Seitenteil 2 einsteckbar. Der Vorsprung 6 kann eine axiale Erstreckung X aufweisen. Über diese Erstreckung X ist die Querschnittsfläche des Querstabs 4 durch den Vorsprung 6 vergrößert. Die durch den Vorsprung 6 vergrößerte Querschnittsfläche des Querstabes 4 nimmt beim Einstecken des Querstabs eine Teilfläche des Einsteckabschnittes 21 ein. Bei eingestecktem Querstab 4 ist der Vorsprung 6 in dem Hohlraum 5 des doppelwandigen Profils 2 positioniert. Der Querstab 4 ist dann absenkbar in den Verjüngungsabschnitt 10 des Langlochs 9. Dadurch wird der Vorsprung 6 mit hintergreifendem Eingriff zwischen den Wänden des doppelwandigen Seitenteils 2 positioniert.

Der hintergreifende Eingriff des Vorsprungs 6 im Hohlraum 5 greift in Steckrichtung. Der Eingriff wirkt dabei zwischen den Endseiten des Vorsprungs 6 und inneren Randbereichen des doppelwandigen Seitenteils 2 eingebrachten Langlochs 5 im Bereich des Verjüngungsabschnitts 10. Der hintergreifende Eingriff der Steckverbindung wird demnach durch eine Steck-Rast-Bewegung erzielt. Bei dieser Steck-Rast-Bewegung erfolgt auf die Steckbewegung des Querstabs 4 erster Art eine vorzugsweise im Wesentlichen senkrecht dazu ausgeführte Rastbewegung, durch die der Querstab 4 in den Verjüngungsabschnitt 10 abgesenkt wird. Die Querschnittsfläche des Verjüngungsabschnitts 10 wird vorzugsweise durch die Querschnittsfläche des Querstabs 4 im Wesentlichen ausgefüllt.

Der Vorsprung 6 steht auf mindestens einer Seite des Querstabs 4 erster Art vor. Vorzugsweise ist der Vorsprung 6 einteilig mit dem Querstab 4 ausgebildet. Der Vorsprung 6 kann auch auf dem Querstab 4 fixiert sein. Der in Fig. 2 dargestellte Vorsprung 6 steht an drei Seiten des Querstabs vor und vergrößert dessen Breite auf zwei gegenüberliegenden Seiten. Der Vorsprung 6 kann jedoch auch nur einseitig zur Vergrößerung der Breite des Querstabs 4 aufgebracht sein.

Vorzugsweise sind die Langlöcher 9 zumindest in einem Seitenteil 2, 3 als Durchgangsöffnungen ausgebildet. Die Querstäbe 4 sind dann von einer äußeren Seite durch ein Seitenteil 2, 3 durchsteckbar. Dadurch sind die Querstäbe 4 in das Brennhilfsmittel 1 einzeln einsetzbar und austauschbar.

Es kann mindestens ein Fixierelement 16 vorgesehen sein, das zu einem in den Verjüngungsabschnitt 10 abgesenkten Querstab 4 in ein Langloch 9 derart einsteckbar ist, dass der abgesenkte Querstab 4 in dem Verjüngungsabschnitt 10 fixiert ist. Gemäß dem in den Figuren dargestellten Ausführungsbeispiel ist für jedes Langloch 9 ein Fixierelement 16 vorgesehen. Es können jedoch auch mehrere Fixierelemente 16 pro Langloch 9 vorgesehen sein. Der Querschnitt des Fixierelements 16 ist vorzugsweise dem Querschnitt des Einsteckabschnitts 21 angepasst. Das Fixierelement 16 kann so die Durchgangsöffnung im Bereich des Einsteckabschnitts 21 blockieren. Durch das Blockieren des Einsteckabschnittes 21 kann das eingesteckte Fixierelement 16 eine Verlagerung des Querstabs 4 aus dem Verjüngungsabschnitt 10 in den Einsteckabschnitt 21 verhindern. Der durch das Fixierelement 16 bewirkte mechanische Eingriff zwischen Querstab 4, Fixierelement 16 und Seitenteil 2, 3 wirkt in Rastrichtung der Schiebe-Rast-Bewegung.

Das Fixierelement 16 ist vorzugsweise im Querschnitt des Langlochs 9 so angepasst, dass es das Langloch 9 bei einem in den Verjüngungsabschnitt 10 abgesenkten Querstab 4 weitgehend verschließt. Insbesondere blockiert das Fixierelement 16 den Einsteckabschnitt 21 des Langlochs 9.

Die innenstehende Wand 7, 8 kann Aufnahmen 11 zum Einstecken von Querstäben 12 einer zweiten Art aufweisen, wobei die Querstäbe 4 erster Art und die Querstäbe 12 zweiter Art unterschiedliche Querschnittsprofile aufweisen. Vorzugsweise weisen die Querstäbe 4 erster Art ein eckiges Querschnittsprofil und die Querstäbe 12 zweiter Art ein rundes Querschnittsprofil auf. Der Querschnitt der Querstäbe 4 ist vorzugsweise vieleckig, insbesondere rechteckig, und besonders bevorzugt quadratisch. Die Querstäbe 4, 12 erster Art und zweiter Art sind vorzugsweise als Hohlstäbe ausgebildet. Anstelle von Hohlstäben können auch (Voll-)Balken oder Profile als Querstäbe eingesetzt werden.

Gemäß Fig. 2 bis 4 kann vorgesehen sein, dass die Querstäbe 12 zweiter Art gegenüber den Querstäben 4 erster Art eine Zwischenablage für Brenngut bereitstellen. Die Aufnahmen 11 für die Querstäbe 12 zweiter Art sind dazu in vertikaler Richtung gegenüber den Langlöchern 9 in den Seitenteilen 2, 3 versetzt angeordnet. Auch ein horizontaler Versatz zwischen den Aufnahmen 11 und den Langlöchern 9 kann vorgesehen sein um unterschiedliche, der Größe des aufzulegenden Brennguts angepasste Auflageflächen bereitzustellen. Die durch den vertikalen Versatz erzeugten Abstände der durch die Querstäbe 4, 12 gebildeten Auflagen sind vorzugsweise, wie in Fig. 4 gezeigt, äquidistant, können jedoch auch verschieden gewählt sein.

Die Querstäbe 12 zweiter Art können endseitig jeweils Vorsprünge 13 aufweisen, die axial in Eingriff bringbar sind mit der jeweiligen innenstehenden Wand 7, 8 des Seitenteils 2, 3 unter Ausbildung einer Stützstrebe zur Querstabilisierung der Seitenteile 2, 3 zueinander. Die jeweils endseitig vorgesehenen Vorsprünge 13 können, wie in Fig. 4, gezeigt einstückig ausgebildet sein und sich über den Bereich zwischen den Seitenteilen 2, 3 erstrecken.

Die Vorsprünge 13 der Querstäbe 12 zweiter Art stehen vorzugsweise jeweils mit den einander zugewandten Innenseiten 14, 15 der innenstehenden Wände 7, 8 axial in Eingriff bringbar. Wie Fig. 4 und 5 zeigen, bilden die Vorsprünge 13 dann Anschläge für die einander zugewandten Innenseiten 14, 15 der innenstehenden Wände 7, 8.

Vorzugsweise sind die Aufnahmen 11, wie in Fig. 5 gezeigt, als Durchgangsöffnungen in den Seitenteilen 2, 3 ausgebildet. Der Querschnitt der Durchgangsöffnungen ist dann vorzugsweise dem Querschnitt der Querstäbe 12 zweiter Art angepasst mit einem Erweiterungsabschnitt 25 als Durchlass für die Vorsprünge 13 in einer axialen Orientierung der Querstäbe 12. Die Vorsprünge 13 sind dann zwischen den zwei Seitenteilen 2, 3 durch Einstecken von außen positionierbar. Durch axiale Drehung des Querstabs 12 können die Vorsprünge 13 mit den einander zugewandten Innenseiten 14, 15 der innenstehenden Wände 7, 8 axial in Eingriff gebracht werden.

Fig. 5 zeigt einen Querschnitt durch die Verbindung eines Querstabs 12 zweiter Art mit einem Seitenteil 2. Die Aufnahme 11 ist als Durchgangsöffnung ausgebildet. Sie ist dem Querschnitt des Querstabs 12 angepasst und weist einen Durch

Fig. 6 und 7 zeigen einen Vorsprung 6, dessen axiale Erstreckung X der Erstreckung des Hohlraums 5 in Steckrichtung angepasst ist zur Lagefixierung des Querstabs 4 in Steckrichtung. In diesem Fall verbleibt nur ein geringes Spiel des Querstabs 4 in Steckrichtung. Der Vorsprung 6 kann so formschlüssig im Hohlraum 5 aufgenommen sein. Im Formschluss bilden die Wände des doppelwandigen Profils Anschläge für den Vorsprung 6 bei axialer Bewegung des Querstabs 4. Durch die Anpassung kann eine greifende Lagefixierung der Querstäbe 4 in axialer Richtung erreicht werden.

Wie in Fig. 6 und 7 gezeigt können die Langlöcher 9 mit einer sich zwischen den Wänden des doppelwandigen Seitenteils 2 erstreckenden Bodenfläche 23 ausgebildet sein. Die Bodenfläche 23 bildet eine Auflage für den in den Verjüngungabschnitt 10 abgesenkten Querstab 4. Die Last des Querstabs 4 wird in die Bodenfläche 23 eingeleitet und über die Wände des Seitenteils 2 abgeleitet. Vorzugsweise weist die Bodenfläche 23 mindestens eine sich im Wesentlichen quer zur Steckrichtung der Querstäbe 4 erstreckende Erhebung 24 auf. Der Querstab 4 liegt vorzugsweise auf der Scheitellinie der mindestens einen Erhebung 24 auf, wodurch sich eine definierte Linienlast ergibt. In dem gezeigten Ausführungsbeispiel sind zwei parallel sich erstreckende Erhebungen 24 vorgesehen, die wulstartig ausgebildet sind. Die Auflage kann auch als Auflagefläche ausgebildet sein, die eine Teilfläche der Bodenfläche 23 bildet. Durch die flächige Krafteinleitung können auch hohe Lasten flächig verteilt aufgenommen werden.

Wie in Fig. 6 und 7 dargestellt kann das mindestens eine Fixierelement 16 im eingesteckten Zustand gegenüber einem in den Verjüngungsabschnitt 10 abgesenkten Querstab 4 erster Art und/oder dem zugehörigen Vorsprung 6 mittels einer Stiftverbindung 17 lösbar fixierbar sein. Für die Stiftverbindung 17 ist vorzugsweise auf einer Unterseite des Fixierelements 16 ein Stift vorgesehen, der im eingesteckten Zustand des Fixierelements 16 mit einer Ausnehmung auf einer Oberseite des Vorsprungs 6 oder des Querstabs 4 in Eingriff steht. Die Stiftverbindung 17 ist vorzugsweise mittig auf der Kontaktfläche zwischen Fixierelement 16 und Vorsprung 6 bzw. Querstab 4 angeordnet. Zum Einstecken und Lösen des Fixierelements 16 weist das Fixierelement 16 vorzugsweise eine Öffnung 22 zur Aufnahme eines Werkzeugs auf. Mit Hilfe des Werkzeugs kann das Fixierelement 16 beim Einstecken bzw. Lösen des Fixerelements 16 angehoben werden, wodurch die Stiftverbindung 17 außer Eingriff gebracht wird. Dazu weist das Fixierelement 11 gegenüber dem Langloch 9 vorzugsweise ein ausreichendes Spiel auf. Die Stiftverbindung 17 kann mehrere Stifte und Ausnehmungen umfassen, die auf der Kontaktfläche von Fixierelement 16 und Vorsprung 6 bzw. Querstab 4 verteilt angeordnet sind.

Fig. 8 zeigt drei zu einem Brenngestell aufeinander gestapelte Brennhilfsmittel 1 gemäß einem zweiten Ausführungsbeispiel der Erfindung.

Die in Fig. 8 dargestellten Brennhilfsmittel 1 unterscheiden sich von dem ersten Ausführungsbeispiel durch die Ausbildung der Seitenteile 2, 3. Gemäß dem zweiten Ausführungsbeispiel besitzen die Seitenteile 2, 3 eine skelettartige Stützstruktur. Die Stützstruktur der Seitenteile 2, 3 weist vorzugsweise miteinander verstrebte, pfostenartige Tragelementen 30, 31 auf, die übereinander stapelbar sind.

In den pfostenartigen Tragelementen 30, 31 sind Langlöcher 9 zur Aufnahme der Querstäbe 4 erster Art vorgesehen. Die Steckverbindung zwischen den Seitenteilen 2, 3 und den Querstäben 4 erster Art (vgl. Fig. 9), bei der ein Vorsprung 6 des Querstabs 4 nach einem Schlüssel-/Schloss-Prinzip in einem Hohlraum des doppelwandigen Seitenteils 2, 3 positioniert wird, ist analog dem ersten Ausführungsbeispiel ausgebildet. Wie in Fig. 8 und 9 dargestellt, weisen die Seitenteile 2, 3 vorzugsweise beide Wände des doppelwandigen Seitenteils 2, 3 durchbrechende Langlöcher 9 auf. Die Querstäbe 4 können dann endseitig von den Seitenteilen 2, 3 vorstehen zur Auflage von zusätzlichen Platten 34 für die Lagerung von Brenngut.

Fig. 10 zeigt eine Seitenansicht des Brenngestells gemäß Fig. 8 mit mehreren Brennhilfsmitteln 1. Abstandselemente 33 sind vorgesehen für eine Höhenbeabstandung einzelner Brennhilfsmittel 1 zueinander. Die Abstandselemente 33 sind eingebracht zwischen den pfostenartigen Tragelementen 30, 31 benachbarter Brennhilfsmittel 1, beispielsweise zwischen den oberen beiden Brennhilfsmitteln. Die pfostenartigen Tragelemente 30, 31 können auch unmittelbar aufeinander gestapelt werden, wie beispielsweise für die unteren beiden Brennhilfsmittel gezeigt.

Durch die wahlweise Einbringung von Abstandselementen 33 ist die Höhenbeabstandung der Querstäbe 4 erster Art der gestapelten Brennhilfsmittel 1 einstellbar. Dadurch wird ein Brenngestell mit einem höheren Flexibilisierungsgrad geschaffen, bei dem die Höhe des Gestells und die Höhenabstände zwischen den Querstäben 4 an die produktabhängigen Höhenunterschiede des Brennguts anpassbar sind. Vorteilhaft ist, dass als Abstandselemente 33 kostengünstige, feuerfeste Bauteile in Pfostenform, wie beispielsweise grobkeramische zylindrische Hülsen, eingesetzt werden können, die im Bedarfsfall zwischen den pfostenartigen Tragelementen 30, 31 der gestapelten Brennhilfsmittel 1 positioniert werden.

Vorzugsweise sind auf als Stapelflächen 28, 29 ausgebildeten Endflächen der pfostenartigen Tragelemente 30, 31 Verbindungselemente 19a, 19b vorgesehen, die beim Stapeln der Tragelemente 30, 31 in Eingriff gelangen und die die Tragelemente 30, 31 zueinander positionieren. Besonders bevorzugt sind die Verbindungselemente 19a, 19b, wie in Fig. 11 dargestellt, der Querschnittskontur der Abstandselemente 33 angepasst, so dass diese auch eine Positionierung der Abstandselemente 33 in Bezug auf die Tragelemente 30, 31 ermöglichen. Insbesondere können die Verbindungselemente 19a, 19b als eine ringförmige Erhebung bzw. Vertiefung auf den Stapelflächen 28, 29 ausgebildet sein, die sowohl unmittelbar zueinander als auch mit hülsenartigen, zylinderförmigen Abstandselementen 33 in Eingriff bringbar sind.

Wie insbesondere in Fig. 11 und 12 dargestellt, weist die Verstrebung 32 der pfostenartigen Tragelemente 30, 31 vorzugsweise eine Fachwerkstruktur auf. Insbesondere kann eine räumliche Fachwerkstruktur vorgesehen sein, wodurch die Tragelemente 30, 31 gegenüber einwirkenden Lasten und Momenten in allen Raumrichtungen zueinander abgestützt sind. Vorzugsweise weist die räumliche Fachwerkstruktur einen zentralen, zwischen den Tragelementen 30, 31 angeordneten Knoten 36 auf.

Wie in Fig. 11 und Fig. 13 gezeigt, sind die Tragelemente 30, 31 vorzugsweise als hohle Säulenkörper ausgebildet. Die Deckflächen der Tragelemente 30, 31 können Öffnungen 35 aufweisen. Die Tragelemente 30, 31 können einen runden oder mehreckigen Querschnitt aufweisen.

Im Übrigen gelten die Ausführungen zum ersten Ausführungsbeispiel für das zweite Ausführungsbeispiel entsprechend.

Gemäß einem nicht dargestellten Ausführungsbeispiel können die pfostenartigen Tragelemente zusätzlich Aufnahmen zum Einstecken von Querstäben zweiter Art aufweisen.

Die Seitenteile 2, 3 können in einem 3D-Druckverfahren hergestellt sein.

Die Seitenteile 2, 3, die Querstäbe 4, 12 und die Vorsprünge 6, 13 des Brennhilfsmittels bestehen vorzugsweise aus einer Keramik. Auch die Fixierelemente 16 bestehen vorzugsweise aus Keramik. Bei Verwendung von keramischen Werkstoffen sind die Vorsprünge 6, 13 vorzugsweise auf die Querstäbe 4, 12 garniert. Die Keramik ist vorzugsweise eine SiC-Keramik. Die erfindungsgemäße Lagefixierung der Querstäbe ermöglicht eine optimale Kombination aus notwendigem keramischen Freiheitsgrad (z.B. Berücksichtigung von thermischen Dehnungen in der Anwendung) bei gleichzeitig hohem Maß an Steifigkeit des transportablen sowie stapelfähigen Aufbaus. Als Werkstoffe für das Brennhilfsmittel sind insbesondere auch die folgenden Werkstoffe verwendbar: siliziuminfiltriertes, reaktionsgebundenes SiC (RBSiC); siliziertes, rekristallisiertes SiC (SiSiC); rekristallisiertes SiC (RSiC); siliziumnitrid-gebundenes SiC (NSiC); drucklos gesintertes SiC (SSiC); flüssigphasengesintertes SiC (SSiC); Silicatisch-gebundenes SiC. Als alternative Werkstoffe sind einsetzbar: Mullit-gebundenes Al2O3; Korund; Silimanit; Al2O3; Zirkon-silikatisch; Codierit/Mullit.

## Patentansprüche

1. Brennhilfsmittel zur Aufnahme von Brenngut für das Brennen von Gegenständen in einem Ofen mit mindestens zwei zueinander beabstandeten Seitenteilen (2, 3), in die Querstäbe (4) einer ersten Art zur lösbaren mechanischen Verbindung mit den Seitenteilen (2, 3) und als Auflagen für das Brenngut steckbar sind, **dadurch gekennzeichnet, dass** die Seitenteile (2, 3) doppelwandig ausgebildet sind unter Einschluss eines Hohlraumes (5) für eine beidseitige mechanische Verankerung eingesteckter Querstäbe (4), an denen dazu jeweils mindestens ein Vorsprung (6) jeweils endseitig ausgebildet ist, der schlüsselartig in den zugehörigen Hohlraum (5) einsteckbar ist durch ein an der jeweils innenstehenden Wand (7, 8) des doppelwandigen Seitenteils (2, 3) vorgesehenes Langloch (9) mit einem abwärtsgerichteten Verjüngungsabschnitt (10), in den ein Querstab (4) unter seinem Eigengewicht derart absenkbar ist, dass der jeweilige Vorsprung (6) mit der jeweils innenstehenden Wand (7, 8) in einen hintergreifenden Eingriff bringbar ist.

2. Brennhilfsmittel nach Anspruch 1, **dadurch gekennzeichnet, dass** die innenstehende Wand (7, 8) Aufnahmen (11) zum Einstecken von Querstäben (12) einer zweiten Art aufweisen, wobei die Querstäbe (4) erster Art und die Querstäbe (12) zweiter Art unterschiedliche Querschnittsprofile aufweisen.

3. Brennhilfsmittel nach einem der Ansprüche 1 oder 2, **dadurch gekennzeichnet dass** die Querstäbe (4) erster Art ein eckiges Querschnittsprofil und die Querstäbe (12) zweiter Art ein rundes Querschnittsprofil aufweisen.

4. Brennhilfsmittel nach einem der Ansprüche 1 bis 3, **dadurch gekennzeichnet dass** die Querstäbe (12) zweiter Art gegenüber den Querstäben (4) erster Art eine Zwischenablage für Brenngut bereitstellen.

5. Brennhilfsmittel nach einem der Ansprüche 1 bis 4, **dadurch gekennzeichnet dass** die Querstäbe (12) zweiter Art endseitig jeweils Vorsprünge (13) aufweisen, die axial in Eingriff bringbar sind mit der jeweiligen innenstehenden Wand (7, 8) des Seitenteils (2, 3) unter Ausbildung einer Stützstrebe zur Querstabilisierung der Seitenteile (2, 3) zueinander.

6. Brennhilfsmittel nach einem der Ansprüche 1 bis 5, **dadurch gekennzeichnet, dass** die Vorsprünge (13) der Querstäbe (12) zweiter Art jeweils mit den einander zugewandten Innenseiten (14, 15) der innenstehenden Wände (7, 8) axial in Eingriff bringbar sind.

7. Brennhilfsmittel nach einem der Ansprüche 1 bis 6, **dadurch gekennzeichnet, dass** der Vorsprung (6) eine Erstreckung (X) in Steckrichtung aufweist, die einer Erstreckung des Hohlraums (5) in Steckrichtung angepasst ist zur Lagefixierung der Querstäbe (4) in Steckrichtung.

8. Brennhilfsmittel nach einem der Ansprüche 1 bis 7, **dadurch gekennzeichnet, dass** für jedes Langloch (9) mindestens ein Fixierelement (16) vorgesehen ist, das zu einem in den Verjüngungsabschnitt (10) abgesenkten Querstab (4) in das Langloch (9) derart einsteckbar ist, dass der Querstab (4) in dem Verjüngungsabschnitt (10) fixiert ist.

9. Brennhilfsmittel nach Anspruch 8, **dadurch gekennzeichnet, dass** das Fixierelement (16) im eingesteckten Zustand gegenüber einem in den Verjüngungsabschnitt (10) abgesenkten Querstab (4) und/oder dem zugehörigen Vorsprung (6) mittels einer Stiftverbindung (17) lösbar fixierbar ist.

10. Brennhilfsmittel nach einem der Ansprüche 1 bis 9, **dadurch gekennzeichnet, dass** die Seitenteile (2, 3) als Kassettenwände ausgebildet sind, die übereinander stapelbar sind.

11. Brennhilfsmittel nach Anspruch 10, **dadurch gekennzeichnet, dass** die Seitenteile (2, 3) an ihrer Ober- und Unterseite Stapelflächen (28, 29) aufweisen, auf denen Verbindungselemente (19a, 19b, 20a, 20b) einer Nut-/Federverbindung vorgesehen sind, die beim Stapeln der Kassettenwände in Eingriff gelangen.

12. Brennhilfsmittel nach Anspruch 11, **dadurch gekennzeichnet, dass** die Verbindungselemente (19a, 19b, 20a, 20b) der Nut-/Federverbindung auf mindestens zwei Stapelflächen (28, 29) eines Seitenteils (2, 3) unterschiedlich gerichtet angeordnet sind.

13. Brennhilfsmittel nach einem der Ansprüche 1 bis 12, **dadurch gekennzeichnet, dass** das Seitenteil (2, 3) eine skelettartige Stützstruktur besitzt.

14. Brennhilfsmittel nach Anspruch 13, **dadurch gekennzeichnet, dass** die Stützstruktur miteinander verstrebte, pfostenartige Tragelemente (30, 31) aufweist, die übereinander stapelbar sind.

15. Brenngestell mit Brennhilfsmitteln nach einem der Ansprüche 1 bis 14, **dadurch gekennzeichnet, dass** Abstandselemente (33) vorgesehen sind für eine Höhenbeabstandung einzelner Brennhilfsmittel (1) zueinander.

## Claims

1. Firing aid for receiving firing material for the firing of objects in a furnace, having at least two side parts (2, 3) which are spaced apart from one another and into which transverse rods (4) of a first type are able to be plugged for the releasable mechanical connection to the side parts (2, 3) and as supports for the firing material, **characterized in that** the side parts (2, 3) are formed in a double-walled manner, with the inclusion of a cavity (5), for mechanical anchoring, on both sides, of inserted transverse rods (4), on which there is formed for this purpose in each case at least one projection (6) in each case at an end side, which is able to be inserted in a key-like manner into the associated cavity (5) through a slot (9) which is provided on the in each case inwardly situated wall (7, 8) of the double-walled side part (2, 3) and which has a downwardly directed tapering portion (10) into which a transverse rod (4) is able to be lowered under its own weight such that the respective projection (6) is able to be brought into engagement behind the in each case inwardly situated wall (7, 8).

2. Firing aid according to Claim 1, **characterized in that** the inwardly situated wall (7, 8) has receptacles (11) for the insertion of transverse rods (12) of a second type, wherein the transverse rods (4) of a first type and the transverse rods (12) of a second type have different cross-sectional profiles.

3. Firing aid according to either of Claims 1 and 2, **characterized in that** the transverse rods (4) of a first type have a rectangular cross-sectional profile, and the transverse rods (12) of a second type have a circular cross-sectional profile.

4. Firing aid according to one of Claims 1 to 3, **characterized in that**, compared with the transverse rods (4) of a first type, the transverse rods (12) of a second type provide an intermediate depository for firing material.

5. Firing aid according to one of Claims 1 to 4, **characterized in that** the transverse rods (12) of a second type each have, at an end side, projections (13) which are able to be brought axially into engagement with the respective inwardly situated wall (7, 8) of the side part (2, 3), with the formation of a support strut for transverse stabilization of the side parts (2, 3) with respect to one another.

6. Firing aid according to one of Claims 1 to 5, **characterized in that** the projections (13) of the transverse rods (12) of a second type are each able to be brought axially into engagement with the inner sides (14, 15), facing one another, of the inwardly situated walls (7, 8).

7. Firing aid according to one of Claims 1 to 6, **characterized in that** the projection (6) has, in the plugging direction, an extent (X) which is matched to an extent of the cavity (5) in the plugging direction for the positional fixing of the transverse rods (4) in the plugging direction.

8. Firing aid according to one of Claims 1 to 7, **characterized in that** there is provided for each slot (9) at least one fixing element (16), which, in relation to a transverse rod (4) lowered into the tapering portion (10), is able to be inserted into the slot (9) such that the transverse rod (4) is fixed in the tapering portion (10).

9. Firing aid according to Claim 8, **characterized in that**, in the inserted state, the fixing element (16) is able to be releasably fixed with respect to a transverse rod (4) lowered into the tapering portion (10) and/or the associated projection (6) by means of a pin-type connection (17).

10. Firing aid according to one of Claims 1 to 9, **characterized in that** the side parts (2, 3) are formed as cassette walls which are able to be stacked one above the other.

11. Firing aid according to Claim 10, **characterized in that** the side parts (2, 3) have, on their top and bottom sides, stacking surfaces (28, 29) on which connection elements (19a, 19b, 20a, 20b) of a groove/tongue connection are provided and come into engagement when the cassette walls are stacked.

12. Firing aid according to Claim 11, **characterized in that** the connection elements (19a, 19b, 20a, 20b) of the groove/tongue connection are arranged on at least two stacking surfaces (28, 29) of a side part (2, 3) so as to be differently directed.

13. Firing aid according to one of Claims 1 to 12, **characterized in that** the side part (2, 3) has a skeleton-like support structure.

14. Firing aid according to Claim 13, **characterized in that** the support structure has post-like bearing elements (30, 31) which are braced against one another and are able to be stacked one above the other.

15. Firing frame having firing aids according to one of Claims 1 to 14, **characterized in that** spacers (33) are provided for vertical spacing-apart of individual firing aids (1) from one another.

## Revendications

1. Accessoire d'enfournement pour la réception de produit à cuire pour la cuisson d'objets dans un four avec au moins deux pièces latérales (2, 3) espacées l'une de l'autre, dans lesquelles des barres transversales (4) d'un premier type sont enfichables pour la liaison mécanique amovible avec les pièces latérales (2, 3) et en tant qu'appuis pour le produit à cuire, **caractérisé en ce que** les pièces latérales (2, 3) sont réalisées à double paroi en intégrant une cavité (5) pour un ancrage mécanique bilatéral de barres transversales (4) enfichées, au niveau desquelles respectivement au moins une saillie (6) est réalisée respectivement côté extrémité, qui est enfichable telle une clé dans la cavité (5) associée par un trou oblong (9) prévu au niveau de la paroi intérieure (7, 8) respectivement de la pièce latérale à double paroi (2, 3) avec une section effilée dirigée vers le bas (10), dans lequel une barre transversale (4) peut être abaissée sous son propre poids de sorte que la saillie (6) respective peut être amenée en prise arrière avec la paroi intérieure (7, 8) respectivement.

2. Accessoire d'enfournement selon la revendication 1, **caractérisé en ce que** la paroi intérieure (7, 8) présente des logements (11) pour l'enfichage de barres transversales (12) d'un deuxième type, dans lequel les barres transversales (4) de première type et les barres transversales (12) de deuxième type présentent différents profils de coupe transversale.

3. Accessoire d'enfournement selon l'une quelconque des revendications 1 ou 2, **caractérisé en ce que** les barres transversales (4) de premier type ont un profil de coupe transversal angulaire et les barres transversales (12) de deuxième type ont un profil de coupe transversal arrondi.

4. Accessoire d'enfournement selon l'une quelconque des revendications 1 à 3, **caractérisé en ce que** les barres transversales (12) de deuxième type mettent à disposition un appui intermédiaire pour produit à cuire par rapport aux barres transversales (4) de premier type.

5. Accessoire d'enfournement selon l'une quelconque des revendications 1 à 4, **caractérisé en ce que** les barres transversales (12) de deuxième type présentent côté extrémité respectivement des saillies (13), qui peuvent être amenées en prise axiale avec la paroi intérieure (7, 8) respective de la pièce latérale (2, 3) en formant une entretoise support pour la stabilisation transversale des pièces latérales (2, 3) l'une par rapport à l'autre.

6. Accessoire d'enfournement selon l'une quelconque des revendications 1 à 5, **caractérisé en ce que** les saillies (13) des barres transversales (12) de deuxième type peuvent être amenées en prise axiale avec les côtés intérieurs (14, 15) tournés les uns vers les autres des parois intérieures (7, 8).

7. Accessoire d'enfournement selon l'une quelconque des revendications 1 à 6, **caractérisé en ce que** la saillie (6) présente une extension (X) dans la direction d'enfichage, qui est adaptée à une extension de la cavité (5) dans la direction d'enfichage pour la fixation en position des barres transversales (4) dans la direction d'enfichage.

8. Accessoire d'enfournement selon l'une quelconque des revendications 1 à 7, **caractérisé en ce qu'**au moins un élément de fixation (16), qui est enfichable dans le trou oblong (9) à une barre transversale (4) abaissée dans la section effilée (10) de sorte que la barre transversale (4) est fixée dans la section effilée (10), est prévu pour chaque trou oblong (9).

9. Accessoire d'enfournement selon la revendication 8, **caractérisé en ce que** l'élément de fixation (16) peut être fixé de manière amovible à l'état enfiché par rapport à une barre transversale (4) abaissée dans la section effilée (10) et/ou à la saillie (6) associée au moyen d'une liaison par cheville (17).

10. Accessoire d'enfournement selon l'une quelconque des revendications 1 à 9, **caractérisé en ce que** les pièces latérales (2, 3) sont réalisées en tant que parois en caisson, qui sont empilables les unes au-dessus des autres.

11. Accessoire d'enfournement selon la revendication 10, **caractérisé en ce que** les pièces latérales (2, 3) présentent au niveau de leur face supérieure et inférieure des surfaces d'empilage (28, 29), sur lesquelles des éléments de liaison (19a, 19b, 20a, 20b) d'une liaison rainure et languette sont prévus, qui viennent en prise lors de l'empilage des parois en caisson.

12. Accessoire d'enfournement selon la revendication 11, **caractérisé en ce que** les éléments de liaison (19a, 19b, 20a, 20b) d'une liaison rainure et languette sont agencés orientés différemment sur au moins deux surfaces d'empilage (28, 29) d'une pièce latérale (2, 3).

13. Accessoire d'enfournement selon l'une quelconque des revendications 1 à 12, **caractérisé en ce que** la pièce latérale (2, 3) dispose d'une structure support de type squelette.

14. Accessoire d'enfournement selon la revendication 13, **caractérisé en ce que** la structure support présente des éléments porteurs (30, 31) de type poteau, reliés entre eux par entretoisement, qui sont empilables les uns au-dessus des autres.

15. Support de cuisson avec des accessoires d'enfournement selon l'une quelconque des revendications 1 à 14, **caractérisé en ce que** des éléments d'espacement (33) sont prévus pour un espacement en hauteur des différents accessoires d'enfournement (1) les uns par rapport aux autres.
